# FASCICULE DE BREVET EUROPEEN

(11) **EP 1 688 018 B1**
(45) Date de publication et mention de la délivrance du brevet: **19.08.2009**
(21) Numéro de dépôt: 04805445.6
(22) Date de dépôt: 12.11.2004
(51) Int. Cl.: H05B 6/06, H05B 6/12, F24C 7/08

(54) **PROCEDE DE CHAUFFAGE D UN RECIPIENT POSE SUR UNE TABLE DE CUISSON A MOYENS DE CHAUFFAGE ASSOCIES A DES INDUCTEURS**
VERFAHREN ZUM ERWÄRMEN EINES AUF EINEN HERD GESTELLTEN BEHÄLTERS DURCH MIT INDUKTIVITÄTEN ASSOZIIERTE HEIZMITTEL
METHOD FOR HEATING A CONTAINER PLACED ON A COOKTOP BY HEATING MEANS ASSOCIATED TO INDUCTORS

(30) Priorité: 27.11.2003 FR 0313925
(43) Date de publication de la demande: 09.08.2006
(73) Titulaire: FAGORBRANDT SAS, 92500 Rueil Malmaison (FR)
(72) Inventeur: GOUARDO, Didier, F-45770 Saran (FR); GOUMY, Cédric, F-45140 St Jean de la Ruelle (FR); ROUX, Alain, F-45160 Saint-Hilaire-Saint-Mesmin (FR)
(74) Mandataire: Stankoff, Hélène
(86) Numéro de dépôt international: PCT/FR2004/002905
(87) Numéro de publication internationale: WO 2005/064992

(56) Documents cités:
- WO-A-97/37515

## Description

La présente invention concerne un procédé de chauffage d'un récipient posé sur une table de cuisson.

Elle concerne également une table de cuisson adaptée à mettre en oeuvre le procédé de chauffage conforme à l'invention.

Elle concerne, de manière générale, le domaine des tables de cuisson dans lesquelles un récipient peut être posé et chauffé à n'importe quel emplacement sur le plan de cuisson.

Elle trouve notamment son application, mais non exclusivement, dans le domaine des tables de cuisson à induction.

On connaît ainsi, dans le document WO 97 37 515 une table de cuisson dont la zone de cuisson n'a pas de localisation précise dans le plan de cuisson.

Dans ce document WO 97 37 515, plusieurs inducteurs standard, de petite dimension, sont disposés suivant une trame bidimensionnelle dans le plan de cuisson.

Une boucle de détection d'un récipient de cuisson permet de détecter les inducteurs recouverts par ce récipient. Cette information peut être transmise à un ordinateur relié à un boîtier de commande programmant la quantité de chaleur à fournir à chacun des inducteurs.

Ainsi, seuls les inducteurs recouverts par le récipient de cuisson sont alimentés.

Cependant, ce document reste muet sur le problème posé par les inducteurs recouverts partiellement par le récipient.

La présente invention a pour but d'optimiser le chauffage d'un récipient disposé sur une table de cuisson, sans emplacement prédéterminé du foyer de cuisson.

A cet égard, la présente invention vise, selon un premier aspect, un procédé de chauffage d'un récipient posé sur une table de cuisson comprenant des moyens de chauffage associés respectivement à des inducteurs formant moyens de détection de la présence d'un récipient, les moyens de chauffage associés à ces inducteurs étant répartis suivant une trame bidimensionnelle dans le plan de cuisson.

Ce procédé de chauffage comprend les étapes suivantes :
- recherche d'une zone de chauffe constituée d'un ensemble de moyens de chauffage recouverts au moins partiellement par un récipient ; et
- calcul d'une puissance délivrée par chaque moyen de chauffage de cette zone de chauffe en fonction d'une puissance globale de consigne associée à la zone de chauffe et d'un taux de recouvrement par le récipient de chaque moyen de détection associé à ce moyen de chauffage.

Grâce à l'utilisation du taux de recouvrement de chaque moyen de détection associé à un moyen de chauffage, il est possible d'ajuster la puissance du foyer ainsi constitué en fonction de la taille du récipient, et d'obtenir une densité de puissance constante, quels que soient le diamètre du récipient et sa position dans le plan de cuisson.

Selon une des caractéristiques préférées de l'invention, ce procédé comprend, en outre, une étape préalable de déclaration d'ajout d'un récipient sur le plan de cuisson.

Cette étape préalable permet de ne mettre en oeuvre les étapes de recherche et de calcul d'une puissance uniquement lors de la pose d'un nouveau récipient sur le plan de cuisson, évitant ainsi le fonctionnement en continu des inducteurs formant moyens de détection.

Selon une autre caractéristique préférée de l'invention, ce procédé de chauffage comprend une étape de détection d'un déplacement d'un récipient, associé à une zone de chauffe initiale, et une étape de recherche d'une zone de chauffe déplacée constituée de moyens de chauffage associés respectivement à des moyens de détection recouverts au moins partiellement par le récipient.

Le procédé de chauffage conforme à l'invention permet ainsi de tenir compte du déplacement du récipient en cours de cuisson sur le plan de cuisson.

Afin d'assurer la continuité du chauffage du récipient, le procédé de chauffage comprend, en outre, une étape d'association à la zone de chauffe déplacée de la puissance globale de consigne associée à la zone de chauffe initiale.

Selon une autre caractéristique préférée de l'invention, l'étape de recherche comprend une étape de mémorisation pour chaque moyen de chauffage de la zone de chauffe d'un taux de recouvrement par le récipient dudit moyen de détection associé à ce moyen de chauffage.

Dans un mode de réalisation particulièrement pratique de l'invention, les moyens de chauffage sont des inducteurs formant des moyens de détection de la présence d'un récipient.

Selon un second aspect, la présente invention concerne une table de cuisson comprenant des moyens de chauffage associés respectivement à des inducteurs formant moyens de détection de la présence d'un récipient, les moyens de chauffage associés aux inducteurs étant répartis suivant une trame bidimensionnelle dans le plan de cuisson.

Cette table de cuisson comprend des moyens adaptés à mettre en oeuvre le procédé de chauffage décrit précédemment.

Cette table de cuisson présente des caractéristiques et avantages analogues à ceux décrits précédemment en relation avec le procédé de chauffage d'un récipient.

D'autres particularités et avantages de l'invention apparaîtront encore dans la description ci-après.

Aux dessins annexés, donnés à titre d'exemples non limitatifs :
- la figure 1 est une vue schématique de dessus d'une table de cuisson conforme à l'invention ;
- la figure 2 illustre le circuit de commande des moyens de chauffage de la table de cuisson de la figure 2 ;
- la figure 3 est un algorithme décrivant le procédé de chauffage conforme à l'invention ;
- la figure 4 est un algorithme détaillant l'étape de recherche d'une nouvelle zone de chauffe de la figure 3, selon un premier mode de réalisation de l'invention ;
- la figure 5 est un algorithme détaillant l'étape de recherche d'une nouvelle zone de chauffe de la figure 3, selon un second mode de réalisation de l'invention ;
- la figure 6 est un algorithme détaillant l'étape de calcul de la puissance par inducteur de la figure 3 ;
- la figure 7 est un exemple d'une zone de chauffe recouverte par un récipient ; et
- la figure 8 est un algorithme détaillant l'étape de recherche d'une zone de chauffe déplacée de la figure 3 ;

On décrit tout d'abord en référence à la figure 1 une table de cuisson conforme à un mode de réalisation de l'invention.

De manière générale, cette table de cuisson comprend des moyens de chauffage 11 répartis suivant une trame bidimensionnelle dans le plan de cuisson de la table de cuisson 10.

Cette table de cuisson présente ainsi une zone de cuisson de grande dimension, pouvant atteindre la dimension du plan de cuisson, permettant de faire chauffer un ou plusieurs récipients sans localisation précise.

Dans ce type de table de cuisson, il est nécessaire de pouvoir détecter automatiquement les récipients posés sur le plan de cuisson, de manière à activer uniquement les moyens de chauffage disposés sous les récipients.

Il est connu d'utiliser à cet effet des inducteurs formant moyens de détection. Par exemple, la mesure du courant efficace passant dans chaque inducteur sera dépendante de la surface de cet inducteur recouverte par un récipient.

Dans les exemples de réalisation qui suivent, on considère une table de cuisson par induction, dans laquelle les moyens de chauffage sont constitués d'inducteurs répartis dans le plan de cuisson.

Ces inducteurs 11 constituent ainsi à la fois les moyens de chauffage et les moyens de détection de la présence d'un récipient.

Bien entendu, la présente invention pourrait également être mise en oeuvre pour d'autres types de moyens de chauffage, et par exemple, pour des éléments radiants disposés également selon une trame bidimensionnelle dans le plan de cuisson, chaque foyer radiant étant associé à un inducteur formant moyen de détection.

Dans l'exemple de réalisation décrit à la figure 1, la zone de cuisson disposée sous le plan de cuisson est constituée de plusieurs petits bobinages ou inducteurs élémentaires disposés de façon à couvrir toute la surface du plan de cuisson.

Cette zone de cuisson est ainsi constituée d'une matrice d'inducteurs de petite dimension.

Dans cet exemple, et de manière non limitative, ces inducteurs sont de forme circulaire et sont disposés en quinconce dans le plan de cuisson.

Le plan de cuisson ainsi formé peut être de toute forme, et, par exemple, carré, comme dans l'exemple illustré à la figure 1.

La taille des inducteurs élémentaires 11 est suffisamment petite pour que toute taille de récipient recouvre au moins un inducteur élémentaire.

A titre d'exemple, le diamètre de chaque inducteur élémentaire peut être égal à 70 ou 80 mm.

Afin de constituer une matrice d'inducteurs voisins les uns des autres pouvant fonctionner de façon individuelle, il est nécessaire que les inducteurs soient alimentés de façon indépendante.

A titre d'exemple, la puissance maximale fournie par chaque inducteur est de l'ordre de 700 Watts. Il est ainsi possible d'obtenir une puissance totale de 2800 Watts environ pour un récipient de taille moyenne recouvrant quatre inducteurs 11.

L'alimentation et la commande de chaque inducteur 11 sont illustrées à la figure 2.

Ainsi, chaque inducteur élémentaire 11 est alimenté par un circuit électronique onduleur de puissance dédié 12.

Afin d'éviter l'apparition de bruits ou sifflements, résultant de fréquences d'inter modulation audibles entre les différents circuits oscillants 12, il est nécessaire que tous ces circuits oscillants 12 soient alimentés par des courants ayant la même fréquence et en phase.

A titre d'exemple, chaque cellule élémentaire constituée d'un inducteur 11 et d'un onduleur de puissance 12 est accordée à une fréquence fixe, égale par exemple à 25 kHertz.

Un ou plusieurs processeurs de commande 13 gère l'ensemble des cellules et commande le fonctionnement des différents inducteurs lorsque ces derniers sont recouverts par un récipient.

La synchronisation des fréquences d'oscillation entre les différents onduleurs 12 est assurée d'une part, par un circuit d'horloges unique 14, distribué sur chaque processeur 13 et, d'autre part, par un démarrage synchrone des onduleurs de puissance 12.

Le fonctionnement des processeurs de commande 13 est commandé par un processeur maître 15.

De manière classique, la variation de puissance est assurée par une modulation en largeur d'impulsion (MLI ou en anglais PWM) du signal d'oscillation à la fréquence de travail fixe.

Le système de contrôle peut ainsi gérer un ou plusieurs récipients posés sur le plan de cuisson et appliquer des puissances différentes dépendantes de la puissance de consigne demandée par l'utilisateur pour chaque récipient.

A cet effet, la table de cuisson 10 comporte un clavier de commande et de visualisation 16.

Ainsi, après une phase de détection de chaque récipient R1, R2, R3, qui sera décrite ultérieurement en référence aux figures 3 et suivantes, la zone de cuisson associée, Z1, Z2, Z3 est visualisée sur le clavier 16. A chaque récipient ainsi détecté, R1, R2, R3, l'utilisateur peut assigner une puissance de consigne, P1, P2, P3. Le système de contrôle illustré à la figure 2 distribue alors la puissance aux inducteurs concernés par une répartition homogène telle qu'elle sera décrite ultérieurement en référence à la figure 6.

Nous allons décrire en faisant référence à la figure 3 le procédé de chauffage par induction d'un récipient Ri tel que l'un des récipients R1, R2, R3 décrits précédemment.

En principe, après la pose du récipient Ri, l'utilisateur demande l'ajout d'une zone de cuisson. Cette déclaration d'ajout E10 d'un nouveau récipient Ri est réalisée par action sur le clavier, au moyen d'une touche prévue à cet effet.

Bien que ce fonctionnement corresponde au fonctionnement logique de la table de cuisson, il est également possible pour l'utilisateur de demander l'ajout d'une zone de cuisson puis de poser le récipient Ri ultérieurement.

L'étape préalable de déclaration d'ajout E10 d'un récipient sur le plan de cuisson permet d'éviter à la table de cuisson de rester en permanence avec une fonction de détection de récipient activée, qui pourrait générer des perturbations.

Une étape de recherche E20 d'une nouvelle zone de chauffe Zi est ensuite mise en oeuvre.

Dans le cas où aucun récipient n'est posé sur le plan de cuisson, cette nouvelle zone Zi est annulée au bout d'un certain laps de temps égal par exemple à 1 minute.

On va décrire, à présent, en référence à la figure 4 cette étape de recherche F20 d'une nouvelle zone de chauffe Zi.

Une méthode simple de recherche d'une zone de chauffe consisterait à tester tous les inducteurs 11 en même temps. Cependant, cette technique présente de nombreux inconvénients tel que le risque de génération d'un bruit très important dans le récipient, l'apparition d'une pointe de courant importante et destructrice, en particulier si le récipient posé n'est pas adapté, et par exemple si le récipient est en aluminium. En outre, la puissance consommée pourrait être importante lorsque le récipient est grand et risquer de dépasser la puissance maximale autorisée pour la table.

Aussi, le principe de détection d'une nouvelle zone de chauffe Zi décrit ci-après consiste à tester chaque inducteur 11 un par un.

Ainsi, le procédé de recherche comporte tout d'abord une étape d'initialisation E21 d'une nouvelle zone Zi, consistant à initialiser un espace mémoire adapté à mémoriser temporairement les inducteurs constituant cette zone de chauffe Zi.

On considère dans une étape E22 un premier inducteur, choisi selon un ordre de parcours prédéterminé des inducteurs.

Une étape de test E23 permet de déterminer si cet inducteur est libre ou non.

Cette étape de test E23 permet de déterminer si l'inducteur n'appartient pas déjà à une autre zone de chauffe constituée dans le plan de cuisson, de telle sorte que cet inducteur serait déjà utilisé pour chauffer un autre récipient.

Tel pourrait être le cas, par exemple, pour l'inducteur référencé 11a à la figure 1 qui, s'il appartient à la zone de chauffe Z1 ne peut appartenir à la zone de chauffe Z3.

Si cet inducteur n'est pas libre, on vérifie dans une étape de test E24 si cet inducteur est le dernier inducteur du plan de cuisson.

Dans la négative, on considère l'inducteur suivant dans une étape E25 et on poursuit la détection sur ce nouvel inducteur.

Lorsqu'à l'issue de l'étape de test E23, l'inducteur considéré est libre, une étape de test E26 permet de déterminer si il existe une charge au-dessus de cet inducteur, c'est-à-dire si un récipient couvre au moins partiellement cet inducteur.

En pratique, on mesure par exemple le courant efficace passant dans cet inducteur. Cette valeur sera dépendante de la surface de l'inducteur recouverte par le récipient.

Afin de pouvoir comparer de manière relative le courant efficace, et ainsi déterminer le taux de recouvrement de chaque inducteur l'un par rapport à l'autre, il est nécessaire lors de cette étape de recherche d'une zone de chauffe d'alimenter de la même manière chaque inducteur, c'est-à-dire avec un même rapport cyclique pour des générateurs alimentés en fréquence fixe.

On notera que le fonctionnement de cette détection au moyen d'inducteurs ne peut être mise en oeuvre que pour des récipients en matériaux ferromagnétiques, tels que des récipients en fonte, tôle émaillée, acier inoxydable.

Lorsque aucune charge n'est détectée à l'aplomb de cet inducteur, on réitère les étapes E24 et suivantes, pour un inducteur suivant du plan de cuisson.

En revanche, lorsqu'à l'issue de l'étape de détection E26 la présence d'un récipient à l'aplomb de l'inducteur est détectée, une étape d'ajout E27 est mise en oeuvre afin d'ajouter l'inducteur détecté à la zone de chauffe Zi.

Une étape de mémorisation E28 est également mise en oeuvre pour chaque inducteur ajouté à la zone de chauffe Zi, afin de mémoriser le taux de recouvrement TREC de l'inducteur ajouté.

En pratique, à l'étape de test E26 de détection d'un récipient, la présence d'un récipient au regard de l'inducteur est détectée lorsque le taux de recouvrement de cet inducteur est supérieur à une valeur de seuil prédéterminée. Cette valeur de seuil prédéterminée peut être égale, à titre d'exemple, à 40%.

Ce seuil de détection permet d'éviter d'alimenter des inducteurs faiblement recouverts par un récipient.

En pratique le taux de recouvrement peut être déterminé à partir de la mesure des courants moyen et crête de l'inducteur. Ces mesures sont en particulier décrites dans le document FR 2 783 370.

Le rapport entre ces deux mesures pour un rapport cyclique donné (MLI) donne une bonne approximation du taux de recouvrement. On peut ainsi fixer une limite basse de ce taux de recouvrement en dessous de laquelle, on considère que l'inducteur n'est pas suffisamment recouvert pour fonctionner correctement.

Pour chaque inducteur d'une même zone (recouvert par le même récipient), on peut alors comparer le taux de recouvrement de façon relative.

On vérifie ensuite dans une étape de test E24 s'il s'agit du dernier inducteur et dans la négative on réitère l'ensemble des étapes décrites précédemment pour l'inducteur suivant.

Une étape de test E29 permet de vérifier si la zone de chauffe Zi ainsi constituée est vide.

Tel est le cas notamment lorsque aucun récipient n'a été posé sur le plan de cuisson.

Dans ce cas, la nouvelle zone Zi est annulée.

Sinon, cette nouvelle zone de chauffe Zi est mémorisée.

L'identification de cette nouvelle zone de chauffe Zi se matérialise par l'affichage dans une étape d'affichage E30 de la présence et de la position du récipient Ri sur le panneau de visualisation 16 de la table de cuisson.

La méthode de recherche d'un récipient telle que décrite précédemment en référence à la figure 4 est cependant relativement longue, notamment lorsque le nombre d'inducteurs libres est important. Tel est le cas lors de la pose d'un premier récipient sur le plan de cuisson.

Une méthode améliorée de recherche d'une zone de chauffe Zi va être décrite ci-après en référence à la figure 5. Dans son principe, cette méthode prend en compte le fait que les inducteurs d'une zone de chauffe doivent être voisins pour appartenir à cette zone de chauffe.

Comme précédemment, ce procédé de recherche comporte d'abord une étape d'initialisation E31 d'une nouvelle zone Zi. On considère ensuite dans une étape E32 un premier inducteur.

Une étape de test E33 permet de vérifier si cet inducteur est libre, c'est-à-dire s'il n'appartient pas déjà à une autre zone de chauffe répertoriée.

Si cet inducteur n'est pas libre, on vérifie dans une étape de test E34 s'il s'agit du dernier inducteur. Dans l'affirmative, la nouvelle zone de chauffe est annulée. Sinon, on considère dans une étape E35 l'inducteur suivant.

Lorsqu'à l'issue de l'étape de test E33, l'inducteur est libre, on vérifie dans une étape de test E36 s'il existe une charge en regard de cet inducteur, c'est-à-dire on détecte la présence d'un récipient posé au-dessus de cet inducteur dans le plan de cuisson.

Dans la négative, on considère dans une étape E37 l'inducteur suivant et on réitère pour celui-ci les étapes E33 et suivantes.

Sinon, lorsque la présence d'un récipient est détectée au-dessus de l'inducteur, une étape d'ajout E37 de cet inducteur à la zone de chauffe Zi est mise en oeuvre. Parallèlement, on mémorise dans une étape de mémorisation E38 le taux de recouvrement TREC de l'inducteur.

Ces étapes sont sensiblement identiques à celles décrites précédemment en référence à la figure 4.

Ensuite, et afin d'améliorer la recherche des inducteurs appartenant à la nouvelle zone de chauffe Zi, une étape de détermination E39 d'une liste des inducteurs n'appartenant pas à une autre zone de chauffe déjà constituée et adjacents à la zone de chauffe Zi en cours de constitution, est mise en oeuvre.

En pratique, en considère l'ensemble des inducteurs adjacents à au moins un des moyens de chauffe mémorisés dans la zone de chauffe Zi dès lors que cet inducteur est libre, c'est-à-dire qu'il n'appartient pas déjà à une autre zone de chauffe.

Une étape de test E40 permet ensuite de vérifier si cette liste est vide. Dans la négative, on considère l'inducteur adjacent suivant dans une étape E41.

Une étape de mise à jour E42 de la liste permet de supprimer cet inducteur de la liste des inducteurs libres adjacents à la zone.

On vérifie dans une étape de test E43 analogue à l'étape de test E36 s'il existe ou non une charge en regard de cet inducteur.

Dans l'affirmative, on réitère pour cet inducteur l'ensemble des étapes E37 et suivantes. Une nouvelle détermination d'une liste d'inducteurs adjacents à la zone sera également mise en oeuvre à partir de la zone de chauffe modifiée.

Si à l'issue de l'étape de test E43, l'inducteur n'est pas disposé sous un récipient, ou en d'autres termes si son taux de recouvrement par un récipient est inférieur à 40 % par exemple, on réitère l'ensemble des étapes E40 et suivantes sur la liste des inducteurs libres adjacents à la zone de chauffe à constituer.

Lorsque cette liste est vide, on en déduit qu'aucun autre inducteur adjacent à la zone n'est recouvert par un récipient, de telle sorte que la nouvelle zone de chauffe Zi est ainsi créée.

Comme précédemment, cette création est visualisée par l'affichage dans une étape E30 de la présence et de la position du récipient Ri.

Une étape d'entrée de la puissance globale de consigne Pi associée à ce récipient Ri est ensuite mise en oeuvre. Cette étape d'entrée E30 est mise en oeuvre par l'utilisateur qui peut sélectionner sur le clavier un niveau de puissance souhaité, par exemple compris entre 1 et 15, correspondant à une échelle de puissance comprise entre 100 et 2 800 Watts.

A partir de cette puissance globale de consigne Pi associée à la zone de chauffe Zi il est possible de calculer la puissance délivrée par chaque inducteur de la zone de chauffe Zi.

De préférence, la puissance délivrée par chaque inducteur dépend du taux de recouvrement de l'inducteur.

Comme illustré à la figure 6, pour calculer la puissance par inducteurs Ij, j = 1 ..., n d'une zone de chauffe Zi, une étape d'obtention E61 des inducteurs Ij, j compris entre 1 et n, n correspondant au nombre d'inducteurs compris dans la zone de chauffe Zi, est mise en oeuvre.

On considère ensuite dans une étape E62 un premier inducteur Ij de la zone de chauffe Zi.

Ce taux de recouvrement est typiquement compris entre 40 et 100%.

Une étape de lecture E63 permet d'accéder à la valeur du taux de recouvrement Ij associé à l'inducteur Ij tel que mémorisé lors de la détection du récipient et de la constitution de la zone de chauffe Zi.

Une étape de calcul proprement dite E64 permet ensuite de déterminer la puissance unitaire Pj associée à cet inducteur Ij.

En pratique, cette puissance unitaire Pj délivrée par l'inducteur Ij est une fonction de la puissance globale de consigne Pi et des taux de recouvrement de chaque inducteur de cette zone de chauffe Zi.

La répartition de la puissance sur chaque inducteur peut être réalisée selon différentes lois en fonction de l'effet recherché.

Selon un premier mode de réalisation, on peut souhaite privilégier une densité de puissance homogène de manière à répartir de façon homogène la puissance sur le fond du récipient.

Cette répartition permet de minimiser le champ rayonné par les inducteurs partiellement recouverts dès lors que le courant parcourant ces inducteurs peu recouverts est réduit.

Dans ce cas, la fonction de calcul de la puissance délivrée Pj par l'inducteur Ij est du type : $Pj = \left(Pi\times Tj\right) / {\sum }_{j = 1}^{n} Tj$

Ainsi, comme illustré sur l'exemple de la figure 7, pour une zone de chauffe Zi comprenant 7 inducteurs recouverts partiellement avec des taux de recouvrement Tj compris entre 60 et 100%, la formule précédente donne pour chaque inducteur, pour une puissance de cons/igne Pi égale à 2800 W, les valeurs suivantes :
P1 = 278 W
P2 = 393 W
P3 = 463 W
P4 = 463 W
P5=416W
P6 = 324 W
P7 = 463 W.

On peut ainsi obtenir une densité de puissance constante quel que soit le diamètre du récipient.

Selon un second mode de réalisation, on peut désirer augmenter la puissance au niveau des inducteurs partiellement recouverts, dès lors que ceux-ci sont disposés sous les bords du récipient.

En effet, les bords des récipients, notamment des récipients hauts du type faitout, sont très dissipateurs d'énergie.

Une formule de calcul de la puissance Pj associée à chaque inducteur Ij peut être la suivante : $Pj = \left(Pi/Tj\right) / {\sum }_{j = 1}^{n} 1 / Tj$

Cette formule donne pour chaque inducteur Pj, avec une puissance de consigne Pi égale à 2800 W, la répartition de puissance suivante :
P1 = 557 W
P2 = 393 W
P3 = 334 W
P4 = 334 W
P5 = 371 W
P6 = 477 W
P7 = 334 W.

Cette formule de répartition de la puissance permet de chauffer avantageusement les bords du récipient. Elle est particulièrement favorable lorsque le récipient est centré sur un des inducteurs de telle sorte qu'une couronne d'inducteurs disposés sous le bord du récipient ont tous un taux de recouvrement partiel identique.

Bien entendu, de nombreuses autres formules de calcul de la puissance délivrée par chaque inducteur peuvent être utilisées, en pondérant la valeur du taux de recouvrement de chaque inducteur.

On a décrit précédemment la détection d'une zone de chauffe Zi et le calcul de la puissance associée à chaque inducteur de cette zone de chauffe Zi à partir de la valeur de la puissance de consigne demandée par l'utilisateur.

Cependant, sur une telle table de cuisson, il est fréquent que le récipient soit déplacé en cours de chauffage, pour remuer son contenu ou ajouter un ingrédient.

Il est nécessaire alors que le déplacement de ces récipients ne vienne pas altérer la chauffe.

Le système de contrôle et de commande des différents inducteurs doit également être adapté à suivre le déplacement d'un récipient sur le plan de cuisson de manière à activer et désactiver les inducteurs respectivement recouverts ou découverts après déplacement du récipient.

Comme illustré à la figure 3, lors du déplacement du récipient Ri par l'utilisateur, une étape de détection E70 du mouvement du récipient est mise en oeuvre.

Cette détection du mouvement du récipient est réalisée automatiquement par le système de commande.

Ce déplacement peut être détecté de plusieurs façons :
- soit l'un des inducteurs de la zone de chauffe Zi est découvert, notamment en cas d'absence du récipient lorsque celui-ci est ôté du plan de cuisson ;
- soit les paramètres de commande d'au moins un des inducteurs de la zone de chauffe Zi sont fortement modifiés pour maintenir la puissance de consigne dans cet inducteur. On observe alors au niveau du système de commande une variation importante du rapport cyclique dans le cas d'une commande à fréquence fixe avec modulation en largeur d'impulsion ;
- soit les paramètres mesurés au niveau d'un inducteur varient fortement alors que les paramètres de commande sont inchangés. Cette variation peut être observée en mesurant le courant dans l'inducteur ou dans l'un des transistors de commande de cet inducteur.

La détection du mouvement d'un récipient a pour effet, au niveau du système de gestion de la table de cuisson, d'entraîner une nouvelle étape de recherche E80 d'une zone de chauffe Z'i déplacée.

Cette étape de recherche 80 est détaillée à la figure 8 et est sensiblement identique à l'étape de recherche E20 telle que décrite précédemment, en référence à la figure 5.

Cette étape de recherche comporte d'abord une étape de test E81 adaptée à vérifier si la zone de chauffe initiale Zi est vide.

Dans le cas où cette zone de chauffe initiale Zi n'est pas totalement vide, c'est-à-dire lorsque le récipient a été uniquement déplacé de manière restreinte sur le plan de cuisson, de telle sorte qu'il recouvre encore certains inducteurs de cette zone de chauffe initiale Zi, une étape de détermination E82 de la liste des inducteurs libres adjacents à la zone de chauffe Zi est mise en oeuvre.

Cette étape de détermination est identique à l'étape de détermination E39 décrite précédemment en référence à la figure 5.

On vérifie dans une étape de test E83 si cette liste est vide.

Dans l'affirmative, cela signifie que le récipient n'a été que légèrement déplacé mais demeure en regard de l'ensemble des inducteurs de la zone de chauffe initiale Zi.

On considère alors la nouvelle zone déplacée Z'i avec les taux de recouvrement modifiés de chaque inducteur pour recalculer la puissance délivrée par chacun des inducteurs de cette zone déplacée Z'i.

Si la liste des inducteurs libres adjacents à la zone de chauffe n'est pas vide une étape E84 est adaptée à considérer un inducteur adjacent de cette liste. Une étape de mise à jour E85 permet de supprimer cet inducteur adjacent de la liste constituée à l'étape E82.

Dans une étape de test E86, le système de commande vérifie la présence ou non d'une charge en regard de cet inducteur.

Cette étape de détection de la présence d'un récipient est identique à l'étape de test E36 décrite précédemment en référence à la figure 5.

En l'absence de récipient, les étapes E83 et suivantes sont réitérées pour un inducteur adjacent suivant tant que la liste des inducteurs libres adjacents n'est pas vide.

Lorsque la présence d'un récipient est détectée en regard d'un des inducteurs, celui-ci est ajouté dans une étape d'ajout E87 à la zone de chauffe déplacée Z'i.

Parallèlement, une étape de mémorisation E88 permet de mémoriser le taux de recouvrement TREC de l'inducteur ajouté.

Une nouvelle étape de détermination E82 de la liste des inducteurs libres adjacents à la zone de chauffe ainsi modifiée est ensuite mise en oeuvre, et les étapes E83 et suivantes sont réitérées.

Si à l'issue de l'étape de test E81, la zone de chauffe initiale Zi est vide, la détection de la zone de chauffe déplacée Z'i est mise en oeuvre de la même manière que s'il s'agissait d'une nouvelle zone de chauffe, telle qu'illustrée à la figure 5.

Ainsi, les étapes E92 à E97 sont respectivement identiques aux étapes E32 à E37 décrites précédemment en référence à la figure 5 et n'ont pas besoin d'être redécrites ici.

Une zone de chauffe déplacée Z'i est ainsi déterminée à l'issue de cette étape de recherche E80.

La détermination d'une zone de chauffe déplacée Z'i se concrétise par l'affichage lors d'une étape d'affichage E100 d'une nouvelle position du récipient Ri sur le moyens de visualisation 16 de la table de cuisson 10.

L'étape de recherche E80 d'une zone déplacée Z'i faisant suite à une étape de détection E70 du mouvement du récipient, et non pas à une étape de déclaration d'ajout d'un nouveau récipient E10, le système de commande est adapté à associer à la zone de chauffe déplacée Z'i la puissance globale de consigne Pi associée à la zone de chauffe initiale Zi.

L'association de cette puissance de consigne Pi est réalisée lors d'une étape de calcul E110 de la puissance délivrée par chaque inducteur de la zone de chauffe déplacée Z'i.

Cette étape de calcul E110 de la puissance est mise en oeuvre de la même manière que pour une zone de chauffe initiale Zi, à partir de la puissance de consigne globale Pi et du taux de recouvrement associé à chaque inducteur de cette zone de chauffe déplacée Z'i.

Dans l'exemple précédent de détection de la zone de chauffe déplacée, le deuxième mode de réalisation de recherche d'un récipient tel que décrit à la figure 5 a été redécrit, car il présente des avantages de rapidité, notamment lorsque le récipient n'est pas complètement retiré de la surface de cuisson. Il suffit en effet de tester uniquement les inducteurs voisins des inducteurs de la zone de chauffe initiale qui restent recouverts.

Bien entendu, le procédé de détection de chaque inducteur, un à un, tel que décrit à la figure 4 pourrait également être utilisé.

La table de cuisson par induction décrite précédemment, et les procédés de chauffage associés, apportent une grande souplesse d'utilisation pour l'utilisateur.

En effet, il n'existe aucune contrainte de dimension et de localisation du récipient sur la table de cuisson.

En particulier, bien que dans les exemples illustrés à la figure 1, les récipients soient circulaires, tout type de forme de récipient, carré ou ovale, et de tailles variées pourrait être utilisé.

A l'extrême limite, un récipient de taille sensiblement égale à la taille du plan de cuisson pourrait être utilisé, la puissance maximale autorisée pour la table de cuisson étant alors répartie sur l'ensemble des inducteurs disposés matriciellement dans le plan de cuisson.

En outre, grâce au procédé de détection et de recherche du récipient décrit précédemment peut être déplacé sur le plan de cuisson tout en conservant sa puissance de chauffe.

En particulier, lorsque ce récipient est ôté du plan de cuisson, puis poser de nouveau sur ce dernier, le système de commande est adapté à détecter la présence de ces récipients et à recalculer une zone de chauffe déplacée tel que décrit à la figure 8, dès lors qu'il n'y a pas eu d'étape de déclaration E10 de l'ajout d'un nouveau récipient par l'utilisateur.

Bien entendu, de nombreuses modifications peuvent être apportées aux exemples de réalisation décrits ci-dessus sans sortir du cadre de l'invention.

En particulier, on a décrit précédemment une table de cuisson ayant des moyens de chauffage constitués d'inducteurs.

Le procédé de chauffage pourrait être mis en oeuvre également à partir de moyens de chauffage constitués d'éléments radiants, dès lors que des moyens de détection par induction sont associés à chaque moyen de chauffage. Dans un tel cas, l'utilisation d'un récipient dans un matériau ferromagnétique est alors nécessaire pour permettre la détection par induction d'un tel récipient.

## Revendications

1. Procédé de chauffage d'un récipient (Ri) posé sur une table de cuisson comprenant des moyens de chauffage (11) associés respectivement à des inducteurs formant moyens de détection (11) de la présence d'un récipient, lesdits moyens de chauffage associés auxdits inducteurs étant répartis suivant une trame bidimensionnelle dans le plan de cuisson, **caractérisé en ce qu'**il comprend les étapes suivantes :
- recherche (E20) d'une zone de chauffe (Zi) constituée d'un ensemble de moyens de chauffage recouverts au moins partiellement par ledit récipient ; et
- calcul (E60) d'une puissance (Pj) délivrée par chaque moyen de chauffage (Ij) de ladite zone de chauffe (Zi) en fonction d'une puissance globale de consigne (Pi) associée à ladite zone de chauffe (Zi) et d'un taux de recouvrement (Tj) par le récipient (Ri) de chaque moyen de détection (Ij) associé audit moyen de chauffage (Ij).

2. Procédé de chauffage conforme à la revendication 1, **caractérisé en ce qu'**il comprend en outre une étape préalable de déclaration (E10) d'ajout dudit récipient sur le plan de cuisson.

3. Procédé de chauffage conforme à l'une des revendications 1 ou 2, **caractérisé en ce qu'**il comprend une étape de détection (E70) d'un déplacement d'un récipient (Ri) associé à une zone de chauffe initiale (Zi) et une étape de recherche (E80) d'une zone de chauffe déplacée (Z'i) constituée de moyens de chauffage associés respectivement à des moyens de détection recouverts au moins partiellement par ledit récipient (Ri).

4. Procédé de chauffage conforme à la revendication 3, **caractérisé en ce qu'**il comprend en outre une étape d'association (E110) à la zone de chauffe déplacée (Z'i) de ladite puissance globale de consigne (Pi) associée à la zone de chauffe initiale (Zi).

5. Procédé de chauffage conforme à l'une des revendications 1 à 4, **caractérisé en ce que** l'étape de recherche (E20, E80) comprend successivement, pour chaque moyen de détection du plan de cuisson, une étape de test (E26, E36, E96) adaptée à détecter la présence d'un récipient (Ri) en regard dudit moyen de détection et dans l'affirmative, une étape d'ajout (E27, E37, E87) du moyen de chauffage associé audit moyen de détection dans la zone de chauffe (Zi, Z'i).

6. Procédé de chauffage conforme à la revendication 5, **caractérisé en ce que** l'étape de recherche (E20, E80) comprend successivement, pour chaque moyen de détection du plan de cuisson, une étape de test préalable (E23, E33, E93) adaptée à détecter si ledit moyen de chauffage associé audit moyen de détection appartient à une autre zone de chauffe et **en ce que** lesdites étapes de test (E26, E36, E86) et d'ajout (E27, E37, E87) sont mises en oeuvre lorsque ledit moyen de chauffage associé audit moyen de détection n'appartient pas à une autre zone de chauffe.

7. Procédé de chauffe conforme à l'une des revendications 5 ou 6, **caractérisé en ce que** l'étape de recherche comprend une étape de mémorisation (E28, E38, E88) pour chaque moyen de chauffage ajouté dans la zone de chauffe (Zi, Z'i) d'un taux de recouvrement (TREC) du moyen de détection associé audit moyen de chauffage par le récipient.

8. Procédé de chauffage conforme à l'une des revendications 5 à 7, **caractérisé en ce que** l'étape de recherche (E20, E80) comprend, lorsque ladite zone de chauffe comporte au moins un moyen de chauffage ajouté, une étape de détermination (E39, E82) d'une liste de moyens de chauffage n'appartenant pas à une autre zone de chauffe et adjacents à au moins un moyen de chauffage de ladite zone de chauffe et **en ce que** lesdites étapes de test et d'ajout sont mises en oeuvre pour chaque moyen de chauffage de ladite liste.

9. Procédé de chauffage conforme à l'une des revendications 5 à 8, **caractérisé en ce qu'**à l'étape de test (E26, E36, E86), la présence d'un récipient en regard d'un moyen de détection est détectée lorsque le taux de recouvrement dudit moyen de détection est supérieur à une valeur de seuil prédéterminée.

10. Procédé de chauffage conforme à la revendication 9, **caractérisé en ce que** ladite valeur de seuil prédéterminée est égale à 40 %.

11. Procédé de chauffage conforme à l'une des revendications 1 à 10, **caractérisé en ce que** lesdits moyens de chauffage (11) sont des inducteurs (11) formant moyens de détection de la présence d'un récipient (Ri).

12. Table de cuisson comprenant des moyens de chauffage (11) associés respectivement à des inducteurs formant moyens de détection (11) par induction de la présence d'un récipient, lesdits moyens de chauffage associés auxdits inducteurs étant répartis suivant une trame bidimensionnelle dans le plan de cuisson, **caractérisée en ce qu'**elle comprend des moyens adaptés à mettre en oeuvre le procédé de chauffage conforme à l'une des revendications 1 à 11.

13. Table de cuisson conforme à la revendication 12, **caractérisée en ce que** les moyens de chauffage (11) sont constitués d'inducteurs (11) répartis suivant une trame bidimensionnelle dans le plan de cuisson.

## Claims

1. Method of heating a container (Ri) placed on a cooktop comprising heating means (11) respectively associated with inductors forming means (11) for detecting the presence of a container, said heating means associated with said inductors forming a two-dimensional array on the cooking surface, **characterised in that** it comprises the following steps:
- a step (E20) of searching for a heating area (Zi) consisting of a set of heating means at least partly covered by said container; and
- a step (E60) of calculating a power (Pj) delivered by each heating means (Ij) in said heating area (Zi) as a function of an overall set point power (Pi) associated with said heating area (Zi) and a rate of coverage (Tj) by the container (Ri) of each detection means (Ij) associated with said heating means (Ij).

2. Heating method according to claim 1, **characterised in that** it further comprises a preliminary step (E10) of declaring the addition of said container to the cooking surface.

3. Heating method according to either claim 1 or claim 2, **characterised in that** it comprises a step (E70) of detecting movement of a container (Ri) associated with an initial heating area (Zi) and a step (E80) of searching for a shifted heating area (Z'i) consisting of heating means respectively associated with detection means at least partly covered by said container (Ri).

4. Heating method according to claim 3, **characterised in that** it further comprises a step (E110) of associating said overall set point power (Pi) associated with the initial heating area (Zi) with the shifted heating area (Z'i).

5. Heating method according to any one of claims 1 to 4, **characterised in that** the search step (E20, E80) comprises for each successive detection means of the cooking surface a test step (E26, E36, E96) for detecting the presence of a container (Ri) over said detection means and, if such presence is detected, a step (E27, E37, E87) of adding the heating means associated with said detection means to the heating area (Zi, Z'i).

6. Heating method according to claim 5, **characterised in that** the search step (E20, E80) comprises, for each successive detection means of the cooking surface, a preliminary test step (E23, E33, E93) for detecting if said heating means associated with said detection means belongs to another heating area, and said test steps (E26, E36, E86) and addition steps (E27, E37, E87) are executed if said heating means associated with said detection means do not belong to another heating area.

7. Heating method according to either claim 5 or claim 6, **characterised in that** the search step comprises a step (E28, E38, E88) of memorizing for each heating means added to the heating area (Zi, Z'i) a rate of coverage (TREC) by a container of the detection means associated with said heating means.

8. Heating method according to any one of claims 5 to 7, **characterised in that**, if said heating area includes at least one added heating means, the search step (E20, E80) comprises a step (E39, E82) of determining a list of heating means not belonging to another heating area and adjoining at least one heating means of said heating area, and said test and addition steps are executed for each heating means from said list.

9. Heating method according to any one of claims 5 to 8, **characterised in that** in the test step (E26, E36, E86) the presence of a container above the detection means is detected if the rate of coverage of said detection means is greater than a predetermined threshold value.

10. Heating method according to claim 9, **characterised in that** said predetermined threshold value is equal to 40%.

11. Heating method according to any one of claims 1 to 10, **characterised in that** said heating means (11) are inductors (11) forming means for detecting the presence of the container (Ri).

12. Cooktop comprising heating means (11) respectively associated with inductors forming induction detection means (11) for detecting the presence of a container, said heating means associated with said inductors forming a two-dimensional array on a cooking surface, **characterised in that** it comprises means adapted to execute the heating method according to any one of claims 1 to 11.

13. Cooktop according to claim 12, **characterised in that** the heating means (11) consist of inductors (11) forming a two-dimensional array on the cooking surface.

## Patentansprüche

1. Verfahren zum Erhitzen eines Behälters (Ri), der auf einer Herdplatte abgestellt ist, die Heizmittel (11) aufweist, die jeweils Induktoren zugeordnet sind, die Mittel zum Erfassen (11) des Vorhandenseins eines Behälters bilden, wobei die den Induktoren zugeordneten Heizmittel gemäß einem zweidimensionalen Raster im Kochfeld verteilt sind, **dadurch gekennzeichnet, dass** es folgende Schritte umfasst :
- Absuchen (E20) eines Heizbereichs (Zi), der aus einer Gruppe von Heizmitteln besteht, die mindestens teilweise vom Behälter abgedeckt sind; und
- Berechnen (E60) einer durch jedes Heizmittel (Ij) des Heizbereichs (Zi) gelieferten Leistung (Pj) in Abhängigkeit von einer Gesamt-Sollleistung (Pi), die dem Heizbereich (Zi) zugeordnet ist, und eines Anteils des Abdeckens (Tj) jedes dem Heizmittel (Ij) zugeordneten Erfassungsmittels (Ij) durch den Behälter (Ri).

2. Heizverfahren nach Anspruch 1, **dadurch gekennzeichnet, dass** es zudem einen vorhergehenden Schritt umfasst, bei dem das Hinzufügen des Behälters auf das Kochfeld festgestellt (E10) wird.

3. Heizverfahren nach einem der Ansprüche 1 oder 2, **dadurch gekennzeichnet, dass** einen Schritt des Erfassens (E70) einer Verlagerung eines Behälters (Ri), der einem ursprünglichen Heizbereich (Zi) zugeordnet ist, und einen Schritt des Absuchens (E80) eines verlagerten Heizbereichs (Zi) aufweist, der aus Heizmitteln besteht, die jeweils Erfassungsmitteln zugeordnet sind, welche mindestens teilweise vom Behälter (Ri) abgedeckt sind.

4. Heizverfahren nach Anspruch 3, **dadurch gekennzeichnet, dass** es zudem einen Schritt umfasst, bei dem die dem ursprünglichen Heizbereich (Zi) zugeordnete Gesamt-Sollleistung (Pi) dem verlagerten Heizbereich (Z'i) zugeordnet wird (E110).

5. Heizverfahren nach einem der Ansprüche 1 bis 4, **dadurch gekennzeichnet, dass** der Schritt des Absuchens (E20, E80) nacheinander für jedes Mittel zum Erfassen des Kochfeldes einen Schritt des Testens (E26, E36, E96), der dazu geeignet ist, das Vorhandensein eines Behälters (Ri) gegenüber dem Erfassungsmittel zu erfassen, und im zutreffenden Fall einen Schritt des Hinzufügens (27, E37, E87) des dem Erfassungsmittel zugeordneten Heizmittels in dem Heizbereich umfasst.

6. Heizverfahren nach Anspruch 5, **dadurch gekennzeichnet, dass** der Schritt des Absuchens (E20, E80) nacheinander für jedes Mittel zum Erfassen des Kochfeldes einen vorhergehenden Schritt des Testens (E24, E33, E93) umfasst, der dazu geeignet ist zu erfassen, ob das dem Erfassungsmittel zugeordnete Heizmittel einem anderen Heizbereich gehört, und dass die Schritte des Testens (E26, E36, E86) und des Hinzufügens (E27, E37, E87) durchgeführt werden, wenn das dem Erfassungsmittel zugeordnete Heizmittel nicht einem anderen Heizbereich gehört.

7. Heizverfahren nach einem der Ansprüche 5 oder 6, **dadurch gekennzeichnet, dass** der Schritt des Absuchens einen Schritt des Speicherns (E28, E38, E88), für jedes im Heizbereich (Zi, Z'l) hinzugefügte Heizmittel, eines Anteils des Abdeckens (TREC) des dem Heizmittel zugeordneten Erfassungsmittels durch den Behälter umfasst.

8. Heizverfahren nach einem der Ansprüche 5 bis 7, **dadurch gekennzeichnet, dass,** wenn der Heizbereich mindestens ein hinzugefügtes Heizmittel aufweist, der Schritt des Absuchens (E20, E80) einen Schritt des Bestimmens (E39, E82) einer Liste der Heizmittel, die nicht einem anderen Heizbereich gehören und mindestens einem Heizmittel des Heizbereichs angrenzend sind, umfasst, und dass die Schritte des Testens und des Hinzufügens für jedes Heizmittel der Liste durchgeführt werden.

9. Heizverfahren nach einem der Ansprüche 5 bis 8, **dadurch gekennzeichnet, dass** bei dem Schritt des Testens (E26, E36, E86) das Vorhandensein eines Behälters gegenüber einem Erfassungsmittels erfasst wird, wenn der Anteil des Abdeckens des Erfassungsmittels höher ist als ein vorbestimmter Schwellenwert.

10. Heizverfahren nach Anspruch 9, **dadurch gekennzeichnet, dass** der vorbestimmte Schwellenwert gleich 40 % ist.

11. Heizverfahren nach einem der Ansprüche 1 bis 10, **dadurch gekennzeichnet, dass** die Heizmittel (11) Induktoren (11) sind, die Mittel zum Erfassen (11) des Vorhandenseins eines Behälters (Ri) bilden.

12. Kochplatte mit Heizmitteln (11), die jeweils Induktoren zugeordnet sind, welche Mittel zum Erfassen (11) durch Induktion des Vorhandenseins eines Behälters bilden, wobei die den Induktoren zugeordneten Heizmittel gemäß einem zweidimensionalen Raster im Kochfeld verteilt sind, **dadurch gekennzeichnet, dass** sie Mittel aufweist, die geeignet sind, das Heizverfahren nach einem der Ansprüche 1 bis 11 durchzuführen.

13. Kochplatte nach Anspruch 12, **dadurch gekennzeichnet, dass** die Heizmittel (11) aus Induktoren (11) bestehen, die gemäß einem zweidimensionalen Raster im Kochfeld verteilt sind.
